# EUROPÄISCHE PATENTSCHRIFT

(11) **EP 0 707 136 B1**
(45) Veröffentlichungstag und Bekanntmachung des Hinweises auf die Patenterteilung: **25.11.1998**
(21) Anmeldenummer: 95810615.5
(22) Anmeldetag: 03.10.1995
(51) Int. Cl.: F01D 5/30

(54) **Trommelrotor für eine axial durchströmte Turbomaschine**
Drum rotor for an axial flow turbomachine
Rotor à tambour pour une turbomachine à écoulement axial

(30) Priorität: 14.10.1994 DE 4436727
(43) Veröffentlichungstag der Anmeldung: 17.04.1996
(73) Patentinhaber: ASEA BROWN BOVERI AG, 5400 Baden (CH)
(72) Erfinder: Christensen, Flemming, CH-5406 Baden, Rütihof (CH); Nguyen, Uy-Liem, Dr., CH-5405 Baden, Dättwil (CH)

(56) Entgegenhaltungen:
- EP-A- 0 478 234
- EP-A- 0 520 259
- EP-A- 0 520 260
- GB-A- 2 011 552
- SOVIET INVENTIONS ILLUSTRATED Section PQ, Week 9402 2.März 1994 Derwent Publications Ltd., London, GB; Class Q51, AN 94-015166 & SU-A-1 784 065 (DOVGAUZ) , 23.Dezember 1992
- PATENT ABSTRACTS OF JAPAN vol. 008 no. 005 (M-267) ,11.Januar 1984 & JP-A-58 167807 (HITACHI SEISAKUSHO KK) 4.Oktober 1983,

## Beschreibung

### Technisches Gebiet

Die Erfindung betrifft einen Trommelrotor für eine axial durchströmte Turbomaschine, in welchem die Schaufeln mit ihren Füssen reihenweise in umlaufenden Schaufelnuten mit seitlichen Tragzacken befestigt sind.

### Stand der Technik

Derartige Trommelrotoren sind bekannt aus EP 0 520 260 B1. Infolge der Rotordurchbiegung verändern die umlaufenden Schaufelnuten bei jeder Rotorumdrehung ihre axiale Dimension. Durch die dabei entstehenden wechselnden Spannungen können an den Rotoreindrehungen Schäden entstehen. Daneben können bei Temperaturänderungen, beispielsweise bei betrieblichen Schwankungen in der ersten Schaufelnut starke asymmetrische Verschiebungen auftreten. Um Beschädigungen zu vermeiden, wird üblicherweise vor der ersten Schaufelnut eine unbestückte, umlaufende Vornut angeordnet. Diese Vornut schwächt jedoch den Trommelrotor und stört den Fluss des Arbeitsmittels. Die Vornut wird deshalb meistens mit Verschlusssegmenten bestückt. Die Vornut und die Verschlusssegmente erzeugen einen Mehraufwand an Arbeit bei der Produktion und der Montage, sowie einen zusätzlichen Materialverbrauch.

### Darstellung der Erfindung

Der Erfindung liegt die Aufgabe zugrunde, bei einem Trommelrotor der eingangs genannten Art Axialverschiebungen und asymmetrische Deformationen der ersten Schaufelnut durch eine mit Hilfe der Methode der finiten Elemente berechnete geometrische Ausformung der Schaufelnut zu vermeiden.

Erfindungsgemäss wird dies durch den kennzeichnenden Teil des Patentanspruches erreicht.

Die Vorteile der Erfindung sind unter anderem darin zu sehen, dass die Rotoreigenschaften unverändert bleiben. Die Strömung des Arbeitsmittels wird nicht beeinflusst. Die Schaufelnut kann ohne wesentlichen Mehraufwand gefertigt und alle herkömmlichen Teile, wie Laufschaufeln können ohne Anpassungen verwendet werden.

Es ist besonders zweckmässig, wenn die weiteren Schaufelnuten entsprechend der ersten Schaufelnut asymmetrisch ausgeformt werden, um auch in ihnen Axialverschiebungen und asymmetrische Deformationen zu vermeiden.

### Kurze Beschreibung der Zeichnung

In der Zeichnung ist ein Ausführungsbeispiel der Erfindung anhand einer axial durchströmten Dampfturbine schematisch dargestellt.
Es zeigen:
- Fig. 1: einen Teillängsschnitt eines beschaufelten Trommelrotors;
- Fig. 2: einen vergrösserten Ausschnitt des Details II aus Fig.1.

Es sind nur die für das Verständnis der Erfindung wesentlichen Elemente gezeigt. Nicht dargestellt sind von der Anlage beispielsweise sämtliche nichtrotierenden Teile. Die Strömungsrichtung des Arbeitsmittels ist mit einem Pfeil bezeichnet.

### Weg zur Ausführung der Erfindung

Fig. 1 zeigt die ersten drei Laufreihen eines Hochdruckrotors 1. Die einzelnen Schaufeln, bestehend aus Schaufelblatt 2 und Schaufelfuss 3, sind in umlaufenden Schaufelnuten 10, 11 und 12 eingesetzt. Die Schaufelnut 10 liegt dabei dampfeintrittseitig, die Schaufelnut 12 dampfaustrittseitig. Die strömungsbegrenzende Kontur 4 des nicht dargestellten Zylinders ist strichpunktiert angegeben.

Fig. 2 zeigt die Hammerkopfform des Schaufelfusses 3 im Detail. Die beim Betrieb auftretenden Kräfte werden über Tragezacken 5 der Schaufelnut 10 in den Rotor 1 eingeleitet.

Dampfeintrittseitig ist die bisherige Nutkontur 6 gestrichelt dargestellt. Dampfaustrittseitig wird die bisherige Nutkontur beibehalten.
Die asymmetrische Form der Schaufelnut 10 wird durch mehrere, aufeinanderfolgende Radien R1, R2, R3 und R4 beschrieben. Der Radius R1 ist grösser als R2, R2 ist grösser als R3 und R3 ist grösser als R4. Auf der Kontur des Teiles der Schaufelnut 10, der durch die Radien R1 bis R4 beschrieben wird, sind Punkte A, B, C, D und E definiert. Diese Punkte unterteilen die dampfeintrittseitige Kontur in durch die Radien R1 bis R4 beschriebene Kreisbögen 21, 22, 23 und 24. Kreisbogen 21 geht dabei von Punkt A zu Punkt B, Kreisbogen 22 geht von Punkt B zu Punkt C, und so weiter. Die Punkte A-E sind jeweils Orte von gemeinsamen Tangenten der sich dort berührenden Teilkurven. So sei eine Gerade T durch den Punkt C eine Tangente des durch den Radius R2 beschriebenen Kreisbogens 22, dann ist die Gerade T auch Tangente des durch den Radius R3 beschriebenen Kreisbogens 23. Daraus folgt, dass die Mittelpunkte der Kreisbögen 22 und 23 auf einer senkrechten zur Tangenten T durch den Punkt C liegen. Entsprechendes gilt für die Mittelpunkte der weiteren Kreisbögen. Vom Punkt E aus wird die Nut durch eine im wesentlichen beliebig geformte Kurve 25 im Punkt F in die bisherige Nutkontur zurückgeführt.

Selbstverständlich ist die Erfindung nicht auf das gezeigte und beschriebene Ausführungsbeispiel beschränkt. Die Anzahl und Grösse der zur Beschreibung der asymmetrischen Nut verwendeten Radien muss den jeweiligen Erfordernissen angepasst werden.

### Bezugszeichenliste

- 1: Rotor
- 2: Schaufelblatt
- 3: Schaufelfuss
- 4: Zylinderkontur
- 5: Tragezacken
- 6: bisherige Nutkontur
- 10: erste Schaufelnut
- 11: zweite Schaufelnut
- 12: dritte Schaufelnut

- 21: Kreisbogen A-B
- 22: Kreisbogen B-C
- 23: Kreisbogen C-D
- 24: Kreisbogen D-E
- 25: Teilkurve E-F

- R1, R2, R3, R4: Radien der Kreisbögen
- A-F: Punkte auf der Nutkontur

## Patentansprüche

1. Trommelrotor (1) für eine axial durchströmte Turbomaschine, in welchem die Schaufeln mit ihren Füssen (3) reihenweise in umlaufenden Schaufelnuten (10, 11, 12) mit seitlichen Tragzacken befestigt sind, dadurch gekennzeichnet, dass
mindestens die arbeitsmitteleintrittseitig erste Schaufelnut (10) asymmetrisch ausgebildet ist und dass die arbeitsmitteleintrittseitige Kontur der Schaufelnut (10) durch mehrere Radien (R1-R4) ausgeformt ist, wobei ausgehend vom Nutgrund der Schaufelnut (10) die Radien der aufeinanderfolgenden Kreisbögen der Reihe noch abnehmen und die durch die Radien (R1-R4) gebildeten Kreisbögen (21-24) an ihren Berührungspunkten eine gemeinsame Tangente (T) besitzen.

## Claims

1. Drum rotor (1) for an axial-flow turbomachine, in which the blades are fastened with their roots (3) in rows in encircling blade grooves (10, 11, 12) having lateral supporting prongs, characterized in that at least the first blade groove (10) on the inlet side of the working medium is formed in an asymmetrical manner, and in that that contour of the blade groove (10) which is on the inlet side of the working medium is shaped by a plurality of radii (R1-R4), the radii of the successive circular arcs of the row further decreasing as they proceed from the groove base of the blade groove (10), and the circular arcs (21-24) formed by the radii (R1-R4) having a common tangent (T) at their contact points.

## Revendications

1. Rotor à tambour (1) pour une turbomachine à écoulement axial, dans lequel les aubes avec leurs bases (3) sont fixées en rang dans des rainures d'aubes périphériques (10, 11, 12) avec des dents de support latérales, caractérisé en ce qu'au moins la première rainure d'aube (10) du côté de l'entrée du fluide de travail est asymétrique, et en ce que le contour de la rainure d'aube (10), du côté de l'entrée du fluide de travail, est formé par plusieurs rayons (R1-R4), les rayons des arcs de cercle successifs de la rangée diminuant encore depuis la base de la rainure d'aube (10), et les arcs de cercle (21-24) formés par les rayons (R1-R4) possèdent une tangente commune (T) à leurs points de contact.
